# EUROPÄISCHE PATENTSCHRIFT

(11) **EP 3 523 062 B1**
(45) Veröffentlichungstag und Bekanntmachung des Hinweises auf die Patenterteilung: **26.08.2020**
(21) Anmeldenummer: 17781099.1
(22) Anmeldetag: 09.10.2017
(51) Int. Cl.: B21B 27/03

(54) **WALZRINGANORDNUNG MIT EINEM WALZRING UND EINER WALZENWELLE**
ROLL RING ARRANGEMENT HAVING A ROLL RING AND A ROLL SHAFT
DISPOSITIF DE CYLINDRE DE LAMINAGE POURVU D'UN CYLINDRE DE LAMINAGE ET D'UN ARBRE DE CYLINDRE

(30) Priorität: 07.10.2016 DE 102016219468
(43) Veröffentlichungstag der Anmeldung: 14.08.2019
(73) Patentinhaber: SMS Group GmbH, 40237 Düsseldorf (DE)
(72) Erfinder: KLINGEN, Hermann-Josef, 47447 Moers (DE); BULERT, Siegmund, 42279 Wuppertal (DE); SCHEIBEL, Viktor, 41468 Neuss (DE); ELIE AL NAHRI, Elie Al, 52062 Aachen (DE)
(74) Vertreter: Kross, Ulrich
(86) Internationale Anmeldenummer: PCT/EP2017/075604
(87) Internationale Veröffentlichungsnummer: WO 2018/065617

(56) Entgegenhaltungen:
- DE-A1- 3 720 144
- DE-A1- 4 041 957

## Beschreibung

Die Erfindung betrifft eine Walzringanordnung mit einem Walzring und einer Walzenwelle, auf der der Walzring drehfest angeordnet ist und die einen Gewindebereich aufweist, welcher sich zum freien Ende der Walzenwelle hin gesehen axial neben dem Walzring befindet, wobei eine auf den Gewindebereich aufgeschraubte Mutter eine axiale Spannung auf den Walzring ausübt. Eine gattungsgemässe Walzringanordnung ist aus DE- A 40 41 957 bekannt.

Aus der US 4,650,364 ist eine Walzringanordnung bekannt, bei der ein Walzring unter Anwendung einer Konushülse auf der Walzenwelle verspannt und im Wesentlichen durch radiale Spannung fixiert wird. Die radiale Spannung ist ausreichend hoch für die Übertragung eines für einen Walzvorgang nötigen Drehmoments zwischen Walzenwelle und Walzring gewählt. Bei derartigen Walzringanordnungen wird der Walzring relativ stark auf Zug beansprucht. Moderne Walzringe halten zwar hohe Druckkräfte aus, sind aber nicht sehr zugfest, dies gilt z. B. für aus Hartmetall hergestellte Walzringe.

Zur Erzeugung dieser Spannung wird die Konushülse mittels eines hydraulischen Spannwerkzeugs mit einem hohen Druck zwischen dem Wellenzapfen und dem Walzring eingeschoben. Hierbei entsteht eine kraftschlüssige Verbindung. Aufgrund der hohen Vorspannkraft an der Konushülse entstehen erhebliche Zugspannungen in dem Walzring. Diese Zugspannungen können zum Platzen der Walzringe führen sowie die Rissbildung im Kalibergrund fördern. Die Rissbildung führt zu einer häufigeren Nacharbeit der Walzringe und damit zu einem erhöhten Austausch der Walzringe. Diese erhöhten Nacharbeitszyklen sowie der Stillstand der gesamten Anlage während des Walzringwechsels, verursachen zusätzliche Produktionskosten. Um die Zugspannungen und die Rissbildung gering zu halten, werden breitere Walzringe eingesetzt, wodurch die Werkzeugkosten steigen.

Eine andere Lösung sieht daher ein axiales Spannen der Walzringe vor, wie aus der DE 103 02 660 B4 bekannt. Die für einen Spannvorgang nötige, hohe axiale Arbeitsspannung dieser Walzringanordnung wird durch eine auf den Gewindebereich aufgeschraubte Mutter und/oder durch eine hydraulisch arbeitende, axiale Spannvorrichtung aufgebracht. Die Mutter kann unabhängig von der hydraulischen Spannvorrichtung gedreht bzw. betätigt werden und die hydraulische Spannvorrichtung kann unabhängig von der Mutter eingesetzt werden. Die hydraulische Spannvorrichtung ist dafür vorgesehen, den Spannvorgang und auch den Lösevorgang durchzuführen. Die Mutter ist dafür vorgesehen, die auf hydraulischem Weg erreichte Arbeitsspannung aufrecht zu erhalten. Dadurch ist es zwar möglich, die hydraulische Spannvorrichtung von der Welle zu entnehmen, sobald die axiale Arbeitsspannung durch die Mutter übertragen wird. Jedoch ist hierbei stets eine zusätzliche hydraulische Spannvorrichtung zum axialen Spannen des Walzrings notwendig.

Des Weiteren ist aus der betrieblichen Praxis eine Walzringanordnung bekannt, bei der die axiale Arbeitsspannung auf den Walzring mittels eines Zugankers aufgebracht wird, der in die Walzenwelle eingeschraubt ist, wodurch die Walzenwelle im Querschnitt erheblich geschwächt ist. Neben hohen Walzmomenten entstehen während des Walzens hohe Anstichstöße. Diese Anstichstöße resultieren in Folge der Abkühlung am Stabanfang und üben auf den Walzring zusätzlich eine Momentkraft aus. Diese Momentkraft wird über eine an den Walzring angreifende, auf der Walzenwelle angeordnete Spannmutter an den Zuganker weitergeleitet, was zur Überbeanspruchung des Zugankers führen kann. Durch diese Zusatzlast kommt es zum Bruch des Zugankers. Die Folge davon ist die Nacharbeit der Walzenwelle oder der Ausschuss.

Der Erfindung liegt daher die Aufgabe zugrunde, eine gattungsgemäße Walzringanordnung ohne die vorstehend genannten Nachteile zu schaffen, bei der der Walzring zudem ohne Einsatz einer zusätzlichen hydraulischen Spanneinrichtung drehfest auf der Walzenwelle axial gespannt werden kann. Diese Aufgabe wird erfindungsgemäß durch ein zwischen dem Walzring und dem Gewindebereich angeordnetes, hülsenartiges Spannelement gelöst, das mit einem dem Gewindebereich zugewandten vorderen Kragen und einem hinteren Kragen ausgebildet ist, wobei sich einerseits der hintere Kragen mit Reibschluss an den Walzring anlegt und andererseits ein in dem Mittenabschnitt zwischen den beiden Kragen ausgebildetes Zahnwellenprofil des Spannelementes formschlüssig auf einem Zahnwellenprofil der Walzenwelle angeordnet ist, wobei das hülsenartige Spannelement von der auf den Gewindebereich aufgeschraubten Spannmutter gegen den Walzring beaufschlagbar ist. Über die mechanisch auf dem Gewindebereich aufgeschraubte Spannmutter wird die erforderliche Arbeitsspannung auf das Spannelement ausgeübt. Dadurch wird das Spannelement mit der Stirnfläche seines hinteren Kragens gegen den Walzring gepresst, so dass zwischen Spannelement und Walzring eine reibschlüssige Verbindung entsteht.

Des Weiteren ist das Spannelement in seinem Mittelteil mit einem innenseitigen Zahnwellenprofil und die Walzenwelle mit einem außenseitigen Zahnwellenprofil ausgebildet. Somit wird eine formschlüssige und selbstzentrierende Verbindung zwischen der Walzenwelle und dem Spannelement erreicht, wobei die Verbindung vorzugsweise einem Polygonprofil entspricht, so dass sich insgesamt eine Walzenwelle-Spannelement-Verbindung für hohe Drehmomente erreichen lässt. Die Walzenwelle erfährt in ihrem Kern keine Schwächung, und durch die reduzierten Zugspannungen können Walzringe aus keramischen Werkstoffen und in schmalerer Bauweise eingesetzt werden.

Die formschlüssige Verbindung zwischen dem Spannelement und der Walzenwelle ermöglicht, dass die entstandenen Walzstöße im Walzbetrieb durch den Formschluss aufgenommen werden. Die erfindungsgemäße Kombination aus Reibschluss zwischen dem Spannelement und dem Walzring sowie aus Formschluss zwischen dem Spannelement und der Walzenwelle wird für die Übertragung des hohen Walzmoments genutzt.

Ferner ist erfindungsgemäß vorgesehen, dass der Spannmutter zur Spannkraftübertragung in dem hülsenartigen Spannelement konzentrisch auf der Walzenwelle in einem Aufnahmeabschnitt angeordnet ein von dem vorderen Kragen umschlossener Zwischenring und in einem von dem Zwischenring und dem Mittenabschnitt des Spannelementes begrenzten radialen und axialen Freiraum des Aufnahmeabschnittes ein Federmittel, vorzugsweise bestehend aus mindestens zwei Tellerfedern, zugeordnet sind. Zum einen wird in baulich einfacher und kostengünstiger Weise durch das Federmittel die für das Spannsystem erforderliche Vorspannkraft eingeleitet und zum anderen die über die Spannmutter und den Zwischenring eingeleitete Beaufschlagung durch das Federmittel auf das Spannelement übertragen.

Eine weitere Ausgestaltung der Erfindung sieht vor, dass zwischen dem Walzring und der Walzenwelle eine Konushülse oder dergleichen Pass- und Gleitfedermittel angeordnet ist, die von einer gegenüber dem hinteren Kragen zurückversetzten Stirnfläche des Spannelementes axial beaufschlagbar ist. Hierbei wird die Konushülse gegebenenfalls gleichzeitig mit der axialen Druckbeaufschlagung des Walzrings durch den Zwischenring, die Tellerfedern und das Spannelement mit einem moderaten Druck zwischen die Walzenwelle und den Walzring eingeschoben, wodurch die reibschlüssige Verbindung zwischen Spannelement und Walzring durch eine kraftschlüssige Verbindung zwischen Walzring und Walzenwelle unterstützt werden kann.

Es wird auch bevorzugt, dass eine formschlüssige Verbindung zwischen dem Spannelement und dem Walzring durch Einbringung einer Reibschicht an deren Kontaktfläche erhalten wird. Der Reibwert dieser Reibschicht wird bevorzugt zwischen 0,9 und 1,0, insbesondere bevorzugt bei 1,0, eingestellt. Hierdurch wird ermöglicht, das notwendige Drehmoment über die Schnittstelle zwischen dem Spannelement und dem Walzring von der Walzenwelle auf den Walzring zu übertragen und hierdurch auch zu ermöglichen, dass die Konushülse nur noch eine Zentrierfunktion, nicht jedoch eine Funktion zur Drehmomentübertragung, beibehält. Hierdurch wird zudem ermöglicht, dass die Konushülse insgesamt leichter ausgelegt werden kann, beispielsweise unter Verwendung eines leichtmetallischen oder nichtmetallischen Werkstoffs wie Aluminium oder Kunststoff, wodurch bei den in Rede stehenden schnelllaufenden Walzenwellen das Gewicht vorteilhaft reduziert und die Wuchtgüte insgesamt verbessert werden kann. Durch die hiermit erreichte nun axiale Verspannung kann auch die Verwendung von Walzringen aus Hartmetall oder Keramik verwirklicht werden. Diese waren bisher aufgrund ihrer Zug- und Druckspannungsempfindlichkeit bei derartigen Anwendungen nicht einsetzbar.

Weitere Merkmale und Einzelheiten ergeben sich aus den Ansprüchen und der nachfolgenden Beschreibung eines in den Zeichnungen dargestellten Ausführungsbeispiels der Erfindung.

Es zeigen:
- Fig. 1: eine axiale Schnittdarstellung einer Walzringanordnung, umfassend eine Walzenwelle, einen Walzring, ein Spannelement, Federmittel, einen Zwischenring und eine Spannmutter;
- Fig. 2: als Einzelheit die Walzenwelle in einer perspektivischen Darstellung;
- Fig. 3: als Einzelheit das Spannelement in einer perspektivischen Darstellung; und
- Fig. 4: eine axiale Schnittdarstellung einer Walzringanordnung ähnlich der Ausführungsform gemäß Figur 1.

Die Figur 1 zeigt eine Walzringanordnung mit einem Walzring 1, der im hier gezeigten Ausführungsbeispiel Nuten aufweist. Er ist für die Herstellung von Langmaterial, z. B. Stabstahl oder Draht, ausgelegt. Die Anordnung besitzt weiterhin eine Walzenwelle 2, die im rechten Bereich einen Bund aufweist, an dem sich der Walzring 2 unter Zwischenschaltung von abdichtenden Gleitringen 3 abstützt.

Die Walzenwelle 2 hat ausgehend von den Gleitringen 3 und zum linken, freien Ende hin gesehen, zunächst einen konischen Wellenabschnitt 4 für den Walzring 1, einen ein Zahnwellenprofil 5 aufweisenden Zentrierbereich 6 für ein in seinem Mittelteil zur formschlüssigen Verbindung ein komplementäres Zahnwellenprofil 7 aufweisendes Spannelement 8, einen sich daran anschließenden Aufnahmeabschnitt 9 für einen Zwischenring 10 und einen darauf folgenden Gewindebereich 11, der mit dem Gewinde einer Spannmutter 12 im Eingriff steht.

Das Spannelement 8 ist hülsenartig ausgebildet, wobei ein im Durchmesser vergrößerter vorderer Kragen 13 den konzentrisch auf der Walzenwelle 2 angeordneten Zwischenring 10 umschließt. In einem von dem Zwischenring 10 und dem Mittenabschnitt des Spannelementes 8 begrenzten radialen und axialen Freiraum 14 des Aufnahmeabschnitts 9 sind zwei Tellerfedern 15 angeordnet.

An seinem dem Walzring 1 zugewandten Ende 16 ist das Spannelement 8 mit einem hinteren Kragen 17 ausgebildet, wobei den Kragen 17 untergreifend auf dem konischen Wellenabschnitt 4 der Walzenwelle 2 eine Konushülse 18 angeordnet ist, die von einer gegenüber der Stirnfläche des hinteren Kragens 17 zurückspringenden Stirnfläche 19 des Spannelementes 8 beaufschlagbar ist und in einen radialen Spalt 20 zwischen Walzring 1 und Walzenwelle 2 eingreift.

Durch ein Aufschrauben und Anziehen der Spannmutter 12 auf den Gewindebereich 11 wird eine axiale Arbeitsspannung auf den Zwischenring 10 und über die vorgespannten Tellerfedern 15 auf das Spannelement 8 ausgeübt, wodurch der hintere Kragen 17 reibschlüssig gegen den Walzring 1 gespannt wird.

Zwischen dem Spannelement 8 und der Walzenwelle 2 wird durch die Zahnwellenprofile 5 und 7 eine formschlüssige Verbindung erreicht, während durch die von dem Spannelement 8 übertragene axiale Arbeitsspannung auf den Walzring 1 ein Reibschluss zwischen Spannelement 8 und Walzring 1 entsteht. Die Kombination aus Formschluss und Reibschluss wird hierbei zur Übertragung hoher Walzmomente und zur Aufnahme der Walzkraft verwendet.

Zusätzlich wird über die Stirnfläche 19 des Spannelementes 8 eine axiale Kraft auf die Konushülse 18 ausgeübt, wobei die Konushülse 18 mit einem moderaten Druck in den radialen Spalt 20 zwischen Walzring 1 und Walzenwelle 2 eingeschoben wird, so dass eine kraftschlüssige Verbindung zwischen Walzring 1 und Walzenwelle 2 entsteht.

Nach dem abgeschlossenen Spannvorgang wird der Gewindebereich 11 mit der Spannmutter 12 durch eine Schutzkappe 21 gegen das Eindringen von Schmutz und Fremdkörpern geschützt. Die gesamte Walzringanordnung ist von vorne zu Montagezwecken frei zugänglich und ermöglicht bei einem Walzringwechsel kürzere Wechselzeiten.

Figur 4 zeigt eine axiale Schnittdarstellung einer Walzringanordnung ähnlich der in Figur 1 dargestellten Walzringanordnung, wobei der Unterschied zwischen der Ausführungsform gemäß Figur 1 und der Ausführungsform gemäß Figur 4 im Wesentlichen darin besteht, dass an der Kontaktfläche zwischen dem hinteren Kragen 17 des Spannelements 8 und dem Walzring 1 eine Reibschicht 22, vorzugsweise mit einem Reibwert µ₀ von etwa 1,0, angebracht ist, über die das notwendige Drehmoment nahezu formschlüssig über die Schnittstelle zwischen dem Walzring 1, dem Spannelement 8 und der Walzenwelle 2 übertragen werden kann. Durch diese formschlüssige Drehmomentübertragung besteht die verbleibende Funktion der Konushülse 18 in ihrer Zentrierfunktion, ein Drehmoment wird von der Konushülse 18 nicht mehr übertragen. Die Konushülse 18 ist in der gezeigten Ausführungsform aus einem nichtmetallischen Werkstoff, beispielsweise einem Kunststoff hergestellt. Das Aufschieben der Einheit des Spannelements 8, umfassend die Tellerfeder 15 sowie den Zwischenring 10, erfolgt entspannt gegen den durch die Konushülse 18 vorzentrierten Walzring 1. Die Vorspannung erfolgt dann mit einem handelsüblichen hydraulischen Spannwerkzeug auf die notwendige Anpresskraft zwischen dem Spannelement 8 und dem Walzring 1. Die Kraftübertragungsfläche liegt hierdurch auf einem maximal möglichen mittleren Durchmesser zwischen dem Innen- und Außendurchmesser des Walzrings 1.

### Bezugszeichenliste

- 1: Walzring
- 2: Walzenwelle
- 3: Gleitring
- 4: konischer Wellenabschnitt
- 5: Zahnwellenprofil
- 6: Zentrierbereich
- 7: Zahnwellenprofil
- 8: Spannelement
- 9: Aufnahmeabschnitt
- 10: Zwischenring
- 11: Gewindebereich
- 12: Spannmutter
- 13: vorderer Kragen
- 14: Freiraum
- 15: Tellerfeder
- 16: freies Ende
- 17: hinterer Kragen
- 18: Konushülse
- 19: Stirnfläche
- 20: radialer Spalt
- 21: Schutzkappe
- 22: Reibschicht

## Patentansprüche

1. Walzringanordnung mit einem Walzring (1) und einer Walzenwelle (2), auf der der Walzring (1) drehfest angeordnet ist und die einen Gewindebereich (11) aufweist, welcher sich zum freien Ende der Walzenwelle hin gesehen axial neben dem Walzring (1) befindet, wobei eine auf den Gewindebereich (11) aufgeschraubte Mutter (12) eine axiale Spannung auf den Walzring (1) ausübt,
wobei
ein zwischen dem Walzring (1) und dem Gewindebereich (11) angeordnetes, hülsenartiges Spannelement (8), das mit einem dem Gewindebereich (11) zugewandten vorderen Kragen (13) und einem hinteren Kragen (17) ausgebildet ist, wobei sich einerseits der hintere Kragen (17) mit Reibschluss an den Walzring (1) anlegt und andererseits ein in dem Mittenabschnitt zwischen den beiden Kragen (13, 17) ausgebildetes Zahnwellenprofil (7) des Spannelementes (8) formschlüssig auf einem Zahnwellenprofil (5) der Walzenwelle (2) angeordnet ist, wobei das hülsenartige Spannelement (8) von der auf den Gewindebereich (11) aufgeschraubten Spannmutter (12) gegen den Walzring (1) beaufschlagbar ist. **dadurch gekennzeichnet,**
**dass** der Spannmutter (12) zur Spannkraftübertragung in dem hülsenartigen Spannelement (8) konzentrisch auf der Walzenwelle (2) in einem Aufnahmeabschnitt (9) angeordnet ein von dem vorderen Kragen (13) umschlossener Zwischenring (10) und in einem von dem Zwischenring (10) und dem Mittenabschnitt des Spannelementes (8) begrenzten radialen und axialen Freiraum (14) des Aufnahmeabschnitts (9) ein Federmittel, vorzugsweise bestehend aus mindestens zwei Tellerfedern (15), zugeordnet sind.

2. Walzringanordnung nach Anspruch 1,
**dadurch gekennzeichnet,**
**dass** zwischen dem Walzring (1) und der Walzenwelle (2) eine Konushülse (18) angeordnet ist, die von einer gegenüber dem hinteren Kragen (17) zurückversetzten Stirnfläche (19) des Spannelementes (8) axial beaufschlagbar ist.

3. Walzringanordnung nach Anspruch 1 oder 2,
**dadurch gekennzeichnet, dass**
der Walzring (1) nur axial mit der Walzenwelle (2) verspannt ist und der Walzring (1) aus Hartmetall oder Keramik besteht.

## Claims

1. Roll ring arrangement with a roll ring (1) and a roll shaft (2), on which the roll ring (1) is arranged to be secure against relative rotation and has a threaded region (11) which as seen towards the free end of the roll shaft is disposed axially adjacent to the roll ring (1), wherein a nut (12) screwed onto the threaded region (11) exerts an axial stress on the roll ring (1),
wherein
arranged between the roll ring (1) and the threaded region (11) is a sleeve-like clamping element (8), which is formed with a front collar (13) facing the threaded region (11) and a rear collar (17), wherein on the one hand the rear collar (17) bears against the roll ring (1) with a friction couple and on the other hand a splined shaft profile (7), which is formed in the middle section between the two collars (13, 17), of the clamping element (16) is arranged in mechanically coupled manner on a splined shaft profile (5) of the roll shaft (2), wherein the sleeve-like clamping element (8) can be loaded by the clamping nut (12), which is screwed onto the threaded region (11), towards the roll ring (1),
**characterised in that**
an intermediate ring (10), which in the sleeve-like clamping element (8) is arranged concentrically on the roll shaft (2) in a receiving section (9) and which is surrounded by the front collar (13), and a spring means, preferably consisting of at least two plate springs (15), in a free space (14), which is radially and axially bounded by the intermediate ring (10) and the middle section of the clamping element (8), of the receiving section (9) are associated with the clamping nut (12) for clamping force transmission.

2. Roll ring arrangement according to claim 1,
**characterised in that**
a conical sleeve (18) is arranged between the roll ring (1) and the roll shaft (2) and can be axially loaded by a end surface (19), which is offset rearwardly relative to the rear collar (17), of the clamping element (8).

3. Roll ring arrangement according to claim 1 or 2,
**characterised in that**
the roll ring (1) is clamped only axially with the roll shaft (2) and the roll ring (1) consists of hard metal or ceramic.

## Revendications

1. Agencement de bague de laminage comprenant une bague de laminage (1) et un arbre de cylindre (2) sur lequel la bague de laminage (1) est disposée en antirotation et qui présente une zone en forme de filet de vis (11) qui se trouve, lorsqu'on regarde dans la direction de l'extrémité libre de l'arbre de cylindre, dans la direction axiale à côté de la bague de laminage (1) ; dans lequel un écrou (12), qui est vissé sur la zone en forme de filet de vis (11), exerce une tension en direction axiale sur la bague de laminage (1) ; dans lequel un élément de serrage (8) en forme de manchon, qui est disposé entre la bague de laminage (1) et la zone en forme de filet de vis (11), est réalisé avec un rebord avant (13) qui est orienté dans la direction de la zone en forme de filet de vis (11) et avec un rebord arrière (17) ; dans lequel d'une part le rebord arrière (17) vient se disposer par l'intermédiaire d'une liaison par adhérence contre la bague de laminage (1) et d'autre part un profil d'arbre cannelé (7) de l'élément de serrage (8), qui est réalisé dans le tronçon médian entre les deux rebords (13, 17), est disposé par l'intermédiaire d'une liaison par complémentarité de forme sur un profil d'arbre cannelé (5) de l'arbre de cylindre (2) ; dans lequel l'élément de serrage (8) en forme de manchon peut être mis en état de précontrainte contre la bague de laminage (1) par l'intermédiaire de l'écrou de serrage (12) qui a été vissé sur la zone en forme de filet de vis (11) ; **caractérisé en ce que**, à l'écrou de serrage (12), à des fins de transmission de la force de serrage, dans l'élément de serrage en forme de manchon, à l'état tel que disposé dans une position concentrique sur l'arbre de cylindre (2) dans un tronçon de réception (9), sont attribués une bague intermédiaire (10) qui est entourée par le rebord avant (13) et, dans un espace libre radial et axial (14) du tronçon de réception (9), délimité par la bague intermédiaire (10) et par le tronçon médian de l'élément de serrage (8), un agent faisant office de ressort, qui est de préférence constitué par au moins deux rondelles Belleville (15).

2. Agencement de bague de laminage selon la revendication 1, **caractérisé en ce qu'**un manchon (18) de forme conique est disposé entre la bague de laminage (1) et l'arbre de cylindre (2), manchon qui peut être sollicité dans la direction axiale par l'intermédiaire d'une surface frontale (19) de l'élément de serrage (8), qui est disposée en retrait par rapport au bord arrière (17).

3. Agencement de bague de laminage selon la revendication 1 ou 2, **caractérisé en ce que** la bague de laminage (1) est serrée uniquement dans la direction axiale à l'intervention de l'arbre de cylindre (2) et la bague de laminage (1) est constituée d'un métal dur ou de céramique.
